# EUROPÄISCHE PATENTSCHRIFT

(11) **EP 2 526 830 B1**
(45) Veröffentlichungstag und Bekanntmachung des Hinweises auf die Patenterteilung: **12.07.2017**
(21) Anmeldenummer: 12167619.1
(22) Anmeldetag: 11.05.2012
(51) Int. Cl.: A47C 9/00, A47C 7/50, A47C 9/02

(54) **Hilfsmittel zur Durchführung von Arbeiten am Boden**
Tool for carrying out work on the ground
Dispositif d'aide pour la réalisation de travaux au sol

(30) Priorität: 24.05.2011 DE 202011101041 U
(43) Veröffentlichungstag der Anmeldung: 28.11.2012
(73) Patentinhaber: Vig, Ioan, 82166 Gräfelfing (DE)
(72) Erfinder: Vig, Ioan, 82166 Gräfelfing (DE)
(74) Vertreter: Weickmann & Weickmann PartmbB

(56) Entgegenhaltungen:
- CA-A- 449 588
- US-A1- 2009 243 348

## Beschreibung

Die vorliegende Erfindung betrifft ein Hilfsmittel zur Durchführung von Arbeiten am Boden, wie Fliesenlegen, Parkettlegen, Mosaiklegen oder Malerarbeiten am Boden.

Solche Arbeiten müssen üblicherweise im Knien durchgeführt werden. Die dabei sehr unphysiologische Arbeitshaltung führt häufig zu Bandscheibenschäden oder zu Schäden an den Knien, die häufig zu frühzeitiger Arbeitsunfähigkeit der betroffenen Handwerker führen. Des Weiteren führen diese Arbeiten üblicherweise dazu, dass der jeweilige Handwerker sämtliche Tätigkeit im Knien ausführt, obwohl dies nicht für alle Tätigkeiten erforderlich wäre, da ein zwischenzeitliches Aufstehen als zu anstrengend empfunden wird. Darüber hinaus ist es stets sehr mühsam, sich mit dem Fortschritt der Arbeit im Knien über dem Boden zu bewegen.

Vorschläge zur Lösung dieses Problemes sind bereits in der Europäischen Patentanmeldung EP 0497750 A1, der US-Patentanmeldung US 2005/0225150 A1 und im US-Patent 6,302,413 B1 vorhanden. Alle diese Entgegenhaltungen weisen jedoch den entscheidenden Nachteil auf, dass sie eine nur minimale Flexibilität hinsichtlich der Größe des Benutzers und hinsichtlich der Haltung des Benutzers aufweisen. Auch die hierzu nächstgelegene Entgegenhaltung US 6,302,413 B1 zeigt lediglich ein Hilfsmittel zur Durchführung von Arbeiten am Boden, welches ein Sitzgestell umfasst, auf dem ein Sitz oder Sattel angebracht ist, von dem sich zwei radiale Streben waagerecht nach außen erstrecken, an deren distalen Enden jeweils eine Knieaufnahme angebracht ist.

Bei dieser Entgegenhaltung (ebenso wie bei den beiden anderen genannten Entgegenhaltungen) ist zwar der Sattel oder Sitz gegenüber dem Sitzgestell höhenverstellbar, die Position der beiden Knieaufnahmen zueinander und zu dem Sitzgestell kann jedoch nicht verändert werden. Dadurch ist es gemäß dem Stand der Technik nicht immer möglich, das Gerät optimal an Personen verschiedener Größe anzupassen. Desweiteren ist es arbeitsphysiologisch ungünstig, dass gemäß dem Stand der Technik die Position der Knie zueinander und zum Sitz immer gleich bleibt. Dies leistet Verspannungen bei der Arbeit vorschub. Ausgehend von diesem Stand der Technik, ist es daher Aufgabe der vorliegenden Erfindung, eine flexibleres Hilfsmittel zur Durchführung von Arbeiten am Boden vorzuschlagen, welches sowohl sehr leicht auf Personen unterschiedlicher Größe angepasst werden kann, als auch den arbeitenden Personen erlaubt, während der Arbeit ständig verschiedene Arbeitsstellungen einzunehmen.

Der hinsichtlich der vorliegenden Erfindung nächstgelegene Stand der Technik ergibt sich aus der CA 449588 A. Dieses Dokument beschreibt bereits eine Vorrichtung, mittels derer man sich im Knien schreitend fortbewegen kann, indem man eine Bewegung ähnlich des klassischen Skilanglaufs ausführt.

Ausgehend von diesem Stand der Technik ist es Aufgabe der vorliegenden Erfindung, eine solche Vorrichtung dergestalt weiterzubilden, dass sie schnell und einfach an die persönliche Körpergröße jedes Benutzers angepasst werden kann.

Erfindungsgemäß wird diese Aufgabe dadurch gelöst, dass als Hilfsmittel zur Durchführung von Arbeiten am Boden eine Vorrichtung verwendet wird, die ein Sitzgestell umfasst, auf dem ein Sitz oder Sattel angebracht ist, und von dem sich zwei radiale Streben waagerecht nach außen erstrecken, an deren distalen Enden jeweils eine Knieaufnahme angebracht ist, und die radialen Streben horizontal schwenkbar und längenverstellbar sind. Auf diese Weise kann sich der Handwerker bei allen Tätigkeiten, die nicht direkt am Boden ausgeführt werden müssen, oder zu einer kurzzeitigen Erholungspause auf dem Sitz oder Sattel niederlassen, wodurch die Knie und die Wirbelsäule beziehungsweise die Bandscheiben erheblich entlastet werden.

Besonders bevorzugt ist es dabei, wenn unter dem Sitzgestell und unter jedem distalen Ende der radialen Streben eine um eine waagerechte Achse drehbare Rolle angebracht ist, deren Halterung um eine senkrechte Achse drehbar ist. Auf diese Weise kann sich der Handwerker einfach und schnell auf dem Boden hin und her bewegen und dem Fortgang der Arbeit folgen, ohne mühsam auf den Knien rutschen zu müssen, oder aufstehen zu müssen, was beides auf die

Dauer anstrengend ist, und zu nicht unerheblichen Zeitverlusten bei der Arbeit führt.

Vorzugsweise sind die radialen Streben als Teleskopstangen ausgebildet.

Eine besonders große Stabilität erzielt das erfindungsgemäße Hilfsmittel, wenn die beiden distalen Enden durch eine weitere Strebe miteinander verbunden sind.

Auch hier ist es von besonderem Vorteil, wenn die weitere Strebe in ihrer Länge verstellbar ist, und beispielsweise ebenfalls als Teleskopstange ausgeführt ist. Dies verbessert die Möglichkeiten zur Anpassung an die Körpergröße und die Körperhaltung des jeweiligen Handwerkers weiter.

Ebenso ist es bevorzugt, wenn die Höhe des Sitzes über dem Sitzgestell verstellbar ist. Auch dies führt zu einer besseren Anpassung des erfindungsgemäßen Hilfsmittels an die körperlichen Maße des jeweiligen Handwerkers.

Um die Belastung der Bandscheiben beim Arbeiten so gering wie möglich zu halten, ist es besonders bevorzugt, wenn die radialen Streben zumindest im Bereich der Knieaufnahme fast bis auf den Boden abgesenkt sind. Je niedriger die Knieaufnahmen angeordnet sind, umso günstiger ist die Arbeitshaltung in physiologischer Hinsicht, insbesondere im Hinblick auf die Belastung der Wirbelsäule und der Bandscheiben.

Um dennoch Rollen mit vernünftiger Größe und Tragfähigkeit anbringen zu können, ist es bevorzugt, die radialen Streben distal von den Knieaufnahmen hochzuziehen, um die Rollen und deren drehbare Halterungen darunter anbringen zu können.

Zu diesem Zweck ist es weiter bevorzugt, wenn die radialen Streben zumindest im Bereich der Knieaufnahmen dergestalt gegabelt ausgebildet sind, dass sich die Knieaufnahmen bis zur Unterseite der radialen Streben erstrecken können. Auf diese Weise ist eine optimale Arbeitshaltung möglich.

Im Folgenden wird die vorliegende Erfindung anhand des in der Zeichnung dargestellten Ausführungsbeispieles näher erläutert. Es zeigt:
Fig. 1 ein erfindungsgemäßes Hilfsmittel zur Durchführung von Arbeiten am Boden schräg von oben in dreidimensionaler Darstellung.

Figur 1 zeigt ein erfindungsgemäßes Hilfsmittel 10 zur Durchführung von Arbeiten am Boden. Es umfasst ein Sitzgestell 12, auf dem ein Fahrradsattel 14 über eine Teleskopstange 16 in seiner Höhe verstellbar angebracht ist. Die Teleskopstange 16 verläuft dabei nahezu senkrecht. Anstelle des Fahrradsattels 14 kann auch jede andere Art von geeignetem Sitz Verwendung finden. An der Vorderseite des Sitzgestells 12 sind zwei Teleskopstangen 18, 20 horizontal schwenkbar angelenkt. Die Stangen 18, 20 sind in ihrer Länge verstellbar und feststellbar. An ihrem vorderen, also vom Sitzgestell 12 distalen Ende bilden sie jeweils eine Gabel 22, 24, die sich jeweils horizontal verzweigt, sodass zwischen den beiden Zweigen der Gabel jeweils eine Knieaufnahme 26, 28 angebracht werden kann. Diese Knieaufnahmen 26, 28 bestehen vorzugsweise aus Schaumstoff und weisen die Form eines entlang der Rotationsachse halbierten, von einer Halbkugel abgeschlossenen Hohlzylinders auf. Entsprechende Bauteile sind als Knieschoner am Markt erhältlich. Selbstverständlich könnten auch andere Vorrichtungen zur Abstützung der Knie der arbeitenden Person dienen.

Distal von den Knieaufnahmen 26, 28 vereinigen sich die Gabeln 22, 24 wieder und sind nach oben gezogen. Unter diesem nach oben gezogenen Ende 30, 32 der jeweiligen Stangen 18, 20 ist jeweils eine um eine horizontale Achse drehbare Rolle 34 angeordnet, deren Halterung wiederum um eine vertikale Achse drehbar ist. Mit diesen Rollen 34 kann eine optimale Beweglichkeit des erfindungsgemäßen Hilfsmittels 10 erzielt werden.

Die jeweils inneren Zweige der beiden Gabeln 22, 24 sind durch eine ebenfalls in ihrer Länge verstellbare und feststellbare Teleskopstange 36 miteinander verbunden.

Am hinteren Ende des Sitzgestells 12 befindet sich schließlich noch eine weitere Rolle 38, die ebenfalls um eine horizontale Achse drehbar ist, und deren Halterung um eine vertikale Achse drehbar ist.

Anstelle der Rollen 34, 38 können selbstverständlich auch andere Vorrichtungen Verwendung finden, mit denen das erfindungsgemäße Hilfsmittel 10 leicht auf dem Boden gleiten kann, beispielsweise in eine Lagerung aufgenommene Kugeln oder Gleitkissen.

Wenn ein Handwerker mit dem erfindungsgemäßen Hilfsmittel direkt am Boden arbeitet, kniet er auf den Knieaufnahmen 26, 28. Bei Arbeiten, die nicht unbedingt direkt am Boden ausgeführt werden müssen, wie beispielsweise dem Einstreichen neuer Fliesen mit Klebstoff, kann sich der Handwerker auf den Sitz oder Sattel 14 setzen, wobei seine Knie weiterhin in den Knieaufnahmen 26, 28 in Position bleiben. Gleichzeitig kann sich der Handwerker in jeder Stellung mittels des erfindungsgemäßen Hilfsmittels frei und schnell in alle Richtungen am Boden bewegen, ohne erst mühsam aufstehen zu müssen, oder auf den Knien rutschen zu müssen.

Die erfindungsgemäße Vorrichtung erlaubt daher die wesentlich zeiteffizientere Ausführung von Arbeiten am Boden, während gleichzeitig die Möglichkeit zu einer physiologisch wesentlich günstigeren Arbeitshaltung gegeben ist. Mit dem erfindungsgemäßen Hilfsmittel kann außerdem Knie- und Bandscheibenerkrankungen bei Fliesenlegern und bei der Ausführung anderer Arbeiten am Boden wirksam vorgebeugt werden.

## Patentansprüche

1. Hilfsmittel (10) zur Durchführung von Arbeiten am Boden,
bei dem ein Sitzgestell (12) auf dem ein Sitz oder Sattel (14) angebracht ist, von dem sich zwei radiale Streben (18, 20) waagerecht nach außen erstrecken, die horizontal schwenkbar sind und an deren distalen Enden (30, 32) jeweils eine Knieaufnahme (26, 28) angebracht ist,
**dadurch gekennzeichnet,dass**
die radialen Streben (18, 20) längenverstellbar sind.

2. Hilfsmittel (10) nach Anspruch 1,
**dadurch gekennzeichnet,dass**
unter dem Sitzgestell (12) und unter jedem distalen Ende (30, 32) einer radialen Strebe (18, 20) eine um eine waagerechte Achse drehbare Rolle (32, 34, 38) angebracht ist, deren Halterung um eine senkrechte Achse drehbar ist.

3. Hilfsmittel (10) nach Anspruch 1 oder 2,
**dadurch gekennzeichnet,dass**
die beiden distalen Enden (30, 32) durch eine weitere Strebe (36) miteinander verbunden sind.

4. Hilfsmittel (10) nach Anspruch 3,
**dadurch gekennzeichnet,dass**
die weitere Strebe (36) in ihrer Länge verstellbar ist.

5. Hilfsmittel (10) nach einem der Ansprüche 1, 2, 3 oder 4,
**dadurch gekennzeichnet,dass**
die Höhe des Sitzes (14) über dem Sitzgestell (12) verstellbar ist.

6. Hilfsmittel (10) nach einem der Ansprüche 1, 2, 3, 4 oder 5,
**dadurch gekennzeichnet,dass**
die radialen Streben (18, 20) zumindest im Bereich der Knieaufnahmen (26, 28) fast bis auf den Boden abgesenkt sind.

7. Hilfsmittel (10) nach Anspruch 2,
**dadurch gekennzeichnet,dass**
die radialen Streben (18, 20) distal von der Knieaufnahme (26, 28) hochgezogen sind, um die Rollen (34) und deren drehbare Halterungen darunter anbringen zu können.

8. Hilfsmittel (10) nach einem der Ansprüche 1, 2, 3, 4, 5, 6 oder 7,
**dadurch gekennzeichnet,dass**
die radialen Streben (18, 20) zumindest im Bereich der Knieaufnahmen (26, 28) dergestalt gegabelt ausgebildet sind, dass sich die Knieaufnahmen (26, 28) bis zur Unterseite der radialen Streben (18, 20) erstrecken können.

## Claims

1. Assisting means (10) for carrying out work on the ground,
wherein, on a seat frame (12), a seat or a saddle (14) is mounted, from which two radial struts (18, 20) extend horizontally outwards, which are pivotable horizontally, and on distal ends (30, 32) thereof a respective knee receptacle (26, 28) is mounted,
**characterized in that**
the radial struts (18, 20) are adjustable in length.

2. Assisting means (10) according to claim 1,
**characterized in that**
beneath the seat frame (12) an beneath each distal end (30, 32) of a radial strut (18, 20), a roller (32, 34, 38) rotatable on a horizontal axis is mounted, a holder thereof being rotatable around a vertical axis.

3. Assisting means (10) according to claim 1 or 2,
**characterized in that**
both distal ends (30, 32) are connected to each other by a further strut (36).

4. Assisting means (10) according to claim 3,
**characterized in that**
the further strut (36) is adjustable in length.

5. Assisting means (10) according to one claims 1, 2, 3 or 4,
**characterized in that**
the height of the seat (24) above the seat frame (12) is adjustable.

6. Assisting means (10) according to one of claims 1, 2, 3, 4 or 5,
**characterized in that**
at least in the area of the knee receptacles (26, 28), the radial struts (18, 20) are lowered nearly down to the ground.

7. Assisting means (10) according to claim 2,
**characterized in that**
distal from the knee receptacles (26, 28), the radial struts (18,20) are turned upwardly, to allow mounting of the rollers (34) and the rotatable holders thereof below them.

8. Assisting means (10) according to one of claims 1, 2, 3, 4, 5, 6 or 7,
**characterized in that**
at least in the area of the knee receptacles (26, 28), the radial struts (18, 20) are bifurcated such that the knee receptacles (26, 28) can extend to the lower side of the radial struts (18, 20).

## Revendications

1. Moyen auxiliaire (10) pour effectuer des travaux au sol,
où un cadre de siège (12) sur lequel un siège ou une selle (14) est monté, duquel deux entretoises radiales (18, 20) s'étendent horizontalement vers l'extérieur, qui peuvent être pivotées horizontalement et aux extrémités distales (30, 32) desquelles une réception de coude (26, 28) est montée respectivement,
**caractérisé en ce que**
les entretoises radiales (18, 20) ont une longueur réglable.

2. Moyen auxiliaire (10) selon la revendication 1,
**caractérisé en ce que**
sous le cadre de siège (12) et sous chaque extrémité distale (30, 32) d'une entretoise radiale (18, 20) une poulie (32, 34, 38) qui peut pivoter autour d'un axe horizontal est montée, dont le support peut pivoter autour d'un axe vertical.

3. Moyen auxiliaire (10) selon la revendication 1 ou 2,
**caractérisé en ce que**
les deux extrémités distales (30, 32) sont connectées l'une à l'autre par une autre entretoise (36).

4. Moyen auxiliaire (10) selon la revendication 3,
**caractérisé en ce que**
l'autre entretoise (36) a une longueur réglable.

5. Moyen auxiliaire (10) selon une des revendications 1, 2, 3 ou 4,
**caractérisé en ce que**
la hauteur du siège (14) au-dessus du cadre de siège (12) est réglable.

6. Moyen auxiliaire (10) selon une des revendications 1, 2, 3, 4 ou 5,
**caractérisé en ce que**
les entretoises radiales (18, 20) sont abaissées presque jusqu'au sol, au moins dans la région des réceptions de coude (26, 28).

7. Moyen auxiliaire (10) selon la revendication 2,
**caractérisé en ce que**
les entretoises radiales (18, 20) sont remontées en position distale par rapport à la réception de coude (26, 28) pour pouvoir monter les poulies (34) et leurs supports pivotants en dessous.

8. Moyen auxiliaire (10) selon une des revendications 1, 2, 3, 4, 5, 6 ou 7,
**caractérisé en ce que**
les entretoises radiales (18, 20) sont, au moins dans la région des réceptions de coude (26, 28), adaptées de manière bifurquée de sorte que les réceptions de coude (26, 28) peuvent s'étendre jusqu'au côté inférieur des entretoises radiales (18, 20).
